# DEMANDE DE BREVET EUROPEEN

(11) **EP 0 700 839 A1**
(43) Date de publication de la demande: **13.03.1996**
(21) Numéro de dépôt: 95460032.6
(22) Date de dépôt: 06.09.1995
(51) Int. Cl.: B65D 77/22

(54) **Dispositif pour évacuer l'air contenu dans un sac de conditionnement**

(30) Priorité: 07.09.1994 FR 9410876
(71) Demandeur: CIF (S.A.), F-35132 Rennes (FR)
(72) Inventeur: Cospain, Pierre-Henri, F-35000 Rennes (FR)
(74) Mandataire: Vidon, Patrice

(57) **Abrégé**

L'invention concerne un dispositif pour évacuer au moins une partie de l'air emprisonné dans un sac (1) de conditionnement thermoscellable, notamment pour matériau pulvérulent, caractérisé en ce qu'il est constitué par un manchon (2) ouvert à une seule de ses extrémités (3), ledit manchon (2) étant constitué au moins au niveau de ladite extrémité (3) par un matériau intérieur non thermoscellable et par un matériau extérieur thermoscellable, ledit manchon étant destiné à être placé dans la gueule dudit sac (1) lors de la fermeture de celui-ci de façon à permettre le passage de l'air contenu dans ledit sac vers l'extérieur. Le dispositif peut être réalisé en matériau laissant passer l'air ou en matériau imperméable à l'air mais muni d'une valve.

## Description

La présente invention concerne le domaine de l'emballage et du conditionnement de divers matériaux. Elle trouve tout particulièrement son application dans le domaine de l'emballage et du conditionnement des matériaux pulvérulents de diverses natures, notamment alimentaires ou chimiques.

En règle générale l'emballage et le conditionnement de ces matériaux se fait à l'aide de sacs thermoscellables permettant d'assurer une bonne étanchéité de leur contenu et d'éviter la fuite de celui-ci. Ces sacs peuvent notamment être constitués en matière plastique ou encore en papier pourvu, au moins au niveau de la fermeture, d'un revêtement intérieur en matière plastique susceptible de permettre le thermoscellage.

De tels emballages sont soudés hermétiquement après remplissage. Afin de permettre une bonne conservation du produit conditionné et d'éviter la dégradation des qualités de celui-ci, il est nécessaire d'éviter l'introduction d'air dans les sacs au moment du conditionnement. En effet, la présence d'air dans les sacs de conditionnement présente de nombreux inconvénients. Ainsi l'air augmente évidemment le volume des sacs, ce qui en particulier dans le conditionnement industriel de grandes quantités de matériau, nécessite des volumes de stockage plus importants. Il est d'autre part fréquent que la présence d'air soit gênante pour la conservation de certains types de matériaux. Il en est ainsi des matériaux sensibles à l'oxydation ou encore sensibles à l'humidité que l'air peut contenir. La présence d'air augmente également la fragilité des sacs et le risque de perforation de ces derniers lors de leur manutention s'en trouve ainsi accrue.

Pour ces différentes raisons il est souhaitable d'éliminer totalement, ou en grande partie au moins, l'air contenu dans les sacs de conditionnement.

Afin d'atteindre ce résultat, il a pu être envisagé dans l'état de la technique de munir les emballages thermoscellables d'au moins une valve unidirectionnelle insérée sur la paroi du sac. Ainsi, une évacuation de l'air peut avoir lieu de l'intérieur du sac vers l'extérieur de celui-ci.

L'utilisation d'une telle valve présente cependant de nombreux inconvénients. En effet, la valve permettant l'évacuation de l'air doit être insérée sur la paroi du sac. Cette opération ne peut avoir lieu que lors de la fabrication des sacs ce qui rend cette dernière plus difficile à mettre en oeuvre et donc plus onéreuse.

De par ces impératifs de fabrication la valve sera déjà présente sur le sac lors du remplissage ce qui rendra cette opération également plus difficile. En effet au niveau industriel, les opérations de remplissage sont effectuées par des automates : les sacs sont triés, déplacés sur des bandes roulantes et la valve qui se présente en fait sous la forme d'une protubérance rend ces opérations plus compliquées.

Un autre inconvénient est lié au stockage et à la manipulation des sacs. En effet les valves protubérantes peuvent provoquer par frottement sur d'autres sacs des perforations. Un empilement optimum des sacs est également plus difficile.

La présente invention a pour objet de proposer un dispositif permettant d'évacuer au moins en partie l'air contenu dans un sac de conditionnement ne présentant pas de tels inconvénients.

Un autre objectif de l'invention est de fournir un tel dispositif pouvant facilement être mis en oeuvre en dehors du processus de fabrication dudit sac.

Encore un autre objectif de l'invention est de décrire un tel dispositif permettant d'évacuer rapidement et naturellement l'air des sacs de conditionnement tout en supprimant toute protubérance à la surface de ces sacs.

Enfin, un autre objectif de l'invention est de permettre un remplissage éventuellement automatisé des sacs plus facile et d'empêcher la perforation des sacs lors de leur conditionnement.

Ces différents objectifs sont atteints grâce à l'invention qui concerne un dispositif pour évacuer au moins une partie de l'air emprisonné dans un sac de conditionnement thermoscellable, notamment pour matériau pulvérulent, caractérisé en ce qu'il est constitué par un manchon ouvert à une seule de ses extrémités, ledit manchon étant constitué au moins au niveau de ladite extrémité par un matériau intérieur non thermoscellable et par un matériau extérieur thermoscellable, ledit manchon étant destiné à être placé dans la gueule dudit sac lors de la fermeture de celui-ci de façon à permettre le passage de l'air contenu dans ledit sac vers l'extérieur.

Ainsi le dispositif selon l'invention peut être mis en place après la fabrication des sacs et après leur remplissage ce qui offre l'avantage principal d'une manutention facilitée. Le manchon qui offre une ouverture importante permet ainsi une évacuation rapide et naturelle de l'air, c'est à dire sans opérations de pompage. En particulier, l'évacuation de l'air de l'intérieur des sacs pourvus d'un tel dispositif pourra être provoqué par le simple empilement de ceux-ci les uns sur les autres.

Le dispositif, objet de l'invention, ne présente aucune protubérance gênante lors des manipulations ultérieures des sacs remplis. Les risques de perforation liées à la presence d'une valve fixés sur la paroi du sac sont donc nuls et le stockage est plus aisé.

Selon une variante de l'invention, ledit manchon est réalisé en un matériau laissant passer l'air, bordé au niveau de son extrémité supérieure par un matériau extérieur thermoscellable.

Avantageusement, ledit matériau laissant passer l'air est un matériau filtrant tel que par exemple des fibres non tissées.

Selon une autre variante de l'invention, ledit manchon est constitué par un matériau imperméable à l'air muni d'au moins une valve solidarisée audit matériau. Lorsque le dispositif selon l'invention présentant une telle valve est placé dans la gueule du sac lors de la fermeture de celui-ci, cette valve se trouve ainsi positionnée à l'intérieur du sac et ne gêne donc pas le stockage ultérieur du sac rempli.

Egalement selon une autre variante de l'invention, le dispositif comprend une languette en matériau non thermoscellable insérée à l'intérieur du manchon et destinée à empêcher la fermeture dudit manchon lors de la fermeture dudit sac par thermoscellage. Une telle languette peut être ôtée après fermeture du sac.

Egalement de façon avantageuse, ledit manchon en matériau imperméable est constitué d'une enveloppe extérieure en un matériau thermoscellable et d'une enveloppe intérieure en un matériau non-thermoscellable.

De préférence la valve utilisée est une valve unidirectionnelle ne permettant le passage de l'air que de l'intérieur du sac vers l'extérieur. L'air peut ainsi sortir aisément du sac sans pouvoir s'y réintroduire.

Avantageusement l'extrémité fermée dudit manchon forme un fond, ladite valve étant fixée préférentiellement sur ledit fond. Une telle disposition évite à la valve de venir coller contre la paroi du sac, ce qui, dans certaines conditions, pourrait gêner son fonctionnement.

Enfin, également selon une variante préférentielle, ladite valve fixée sur ledit fond est recouverte d'un matériau laissant passer l'air tel qu'un papier filtre.

L'invention ainsi que les différents avantages qu'elle présente seront plus facilement compris grâce à la description d'un mode de réalisation qui va suivre en référence aux dessins dans lesquels:
- la figure 1 représente un premier mode de réalisation du dispositif d'évacuation d'air selon l'invention, sans valve ;
- la figure 2 représente un second mode de réalisation du dispositif d'évacuation d'air selon l'invention, incorporant une valve ;
- la figure 3 représente un troisième mode de réalisation du dispositif d'évacuation d'air selon l'invention, incorporant une valve fixée sur le fond du manchon;
- la figure 4 représente un sac de conditionnement muni d'un dispositif d'évacuation d'air selon la figure 2.

En référence à la figure 1, le dispositif d'évacuation d'air représenté est constitué par un manchon 2 ouvert à une seule de ses extrémités 3, l'autre extrémité étant scellée. Ce manchon a été réalisé par l'assemblage de deux feuilles de matériau filtrant laissant passer l'air pourvus sur leur pourtour extérieur d'une bande de matériau plastique 4 thermoscellable. Le manchon présente ainsi une ouverture 3a permettant la communication de l'intérieur du manchon avec l'extérieur. Le dispositif comprend également une languette 11 constitué dans un matériau non thermoscellable placée à l'intérieur du manchon.

Le manchon représenté est destiné à être placé dans la gueule d'un sac de conditionnement thermoscellable lors de la fermeture de celui-ci de façon à permettre le passage de l'air contenu dans ledit sac vers l'extérieur, à travers le matériau filtrant non tissé. La languette 11 permet d'assurer que, lors de la fermeture du sac par thermoscellage, l'ouverture du manchon 2 ne soit pas fermée en même temps. Cette languette peut être ensuite ôtée. Une fois le dégazage du sac effectué, il peut même être envisagé un seconde soudure pour fermer le manchon.

En référence à la figure 2, le second mode de réalisation de l'invention représenté est constitué par un manchon réalisé en un matériau imperméable à l'air et est muni d'une valve 5 . Le matériau imperméable à l'air est constitué d'une enveloppe extérieure 6 en un matériau plastique thermoscellable et d'une enveloppe intérieure 7 en un matériau non-thermoscellable. La valve 5 utilisée est une valve unidirectionnelle ne permettant le passage de l'air que dans un seul sens, c'est-à-dire de l'extérieur du manchon vers l'intérieur de celui-ci, vers l'ouverture 3a.

En référence à la figure 3, le troisième mode de réalisation de l'invention représenté inclut un manchon 2 ouvert à son extrémité 3 réalisé dans un matériau similaire à celui du mode de réalisation représenté à la figure 2. Ce manchon comporte par ailleurs une extrémité 8 formant un fond 9 sur lequel est fixé une valve unidirectionnelle 5. Le fond 9 est par ailleurs recouvert d'un matériau filtrant 10 laissant passer l'air et permettant d'assurer un bon fonctionnement de la valve.

En référence à la figure 4, un sac de conditionnement 1 à soufflets en plastique est équipé d'un dispositif conforme à la figure 3 incorporant une valve 5. Ce dispositif est inséré dans la gueule du sac lors de la fermeture par thermoscellage de celui-ci, à l'intérieur de celui-ci. La ligne de fermeture 11 coopère avec le manchon 2 dans la partie supérieure de celui-ci. Le matériau intérieur dudit manchon 2 étant constitué d'un matériau non thermoscellable, l'ouverture 3a du manchon sur l'extérieur est assurée. Ainsi, l'air contenu dans ce sac peut être évacué par simple pression (éventuellement lors du stockage) de celui-ci.

Les différents modes de réalisation de l'invention ici présentés n'ont pas pour objet de réduire la portée de celle-ci. En particulier, il pourra être envisagé de munir le dispositif de plus d'une valve et d'employer un tel dispositif sur des sacs de formes différentes de celle représentée.

## Revendications

1. Dispositif pour évacuer au moins une partie de l'air emprisonné dans un sac (1) de conditionnement thermoscellable, notamment pour matériau pulvérulent, caractérisé en ce qu'il est constitué par un manchon (2) ouvert à une seule de ses extrémités (3), ledit manchon (2) étant constitué au moins au niveau de ladite extrémité (3) par un matériau intérieur non thermoscellable et par un matériau extérieur thermoscellable, ledit manchon étant destiné à être placé dans la gueule dudit sac (1) lors de la fermeture de celui-ci de façon à permettre le passage de l'air contenu dans ledit sac vers l'extérieur.

2. Dispositif selon la revendication 1 caractérisé en ce que ledit manchon (2)est réalisé en un matériau laissant passer l'air bordé au niveau de son extrémité supérieure (3) par un matériau extérieur thermoscellable (4).

3. Dispositif selon la revendication 2 caractérisé en ce que ledit matériau laissant passer l'air est un matériau filtrant.

4. Dispositif selon la revendication 1 caractérisé en ce que ledit manchon (2) est constitué par un matériau imperméable à l'air et en ce qu'il est muni d'au moins une valve (5) solidarisée audit matériau.

5. Dispositif selon la revendication 4 caractérisé en ce que ledit manchon (2) est constitué d'une enveloppe extérieure (6) en un matériau thermoscellable et d'une enveloppe intérieure (7) en un matériau non-thermoscellable.

6. Dispositif selon l'une des revendications 1 à 4 caractérisé en ce qu'il comprend une languette (11) en matériau non thermoscellable insérée à l'intérieur du manchon et destinée à empêcher la fermeture dudit manchon (2) lors de la fermeture dudit sac par thermoscellage.

7. Dispositif selon l'une des revendications 4 à 6 caractérisé en ce que ladite valve (5) est une valve unidirectionnelle ne permettant le passage de l'air que de l'intérieur du sac vers l'extérieur.

8. Dispositif selon l'une des revendications 4 à 7 caractérisé en ce que l'extrémité fermée (8) dudit manchon forme un fond (9).

9. Dispositif selon la revendication 8 caractérisé en ce que ladite valve (5) est fixée sur ledit fond (9).

10. Dispositif selon la revendication 9 caractérisé en ce que ladite valve fixée sur ledit fond (9) est recouverte d'un matériau laissant passer l'air (10).
